# EUROPÄISCHE PATENTSCHRIFT

(11) **EP 3 053 410 B1**
(45) Veröffentlichungstag und Bekanntmachung des Hinweises auf die Patenterteilung: **04.08.2021**
(21) Anmeldenummer: 14783571.4
(22) Anmeldetag: 30.09.2014
(51) Int. Cl.: H05B 33/08

(54) **VERFAHREN ZUR ERZEUGUNG EINER SEQUENZ VON BINÄREN CODEWÖRTERN EINES MEHRBIT-CODES FÜR EIN ANSTEUERSIGNAL FÜR EINEN VERBRAUCHER**
METHOD FOR GENERATING A SEQUENCE OF BINARY CODE WORDS OF A MULTI-BIT CODE FOR A CONTROL SIGNAL FOR A CONSUMER
PROCÉDÉ DE GÉNÉRATION D'UNE SÉQUENCE DE MOTS DE CODE BINAIRES D'UN CODE MULTI-BITS DESTINÉ À UN SIGNAL DE COMMANDE DESTINÉ À UN CONSOMMATEUR

(30) Priorität: 30.09.2013 DE 102013016386; 20.02.2014 EP 14156035; 20.02.2014 EP 14155995
(43) Veröffentlichungstag der Anmeldung: 10.08.2016
(73) Patentinhaber: Elmos Semiconductor SE, 44227 Dortmund (DE)
(72) Erfinder: BURCHARD, Bernd, 44227 Dortmund (DE); SCHMITZ, Christian, 44227 Dortmund (DE)
(74) Vertreter: dompatent von Kreisler Selting Werner - Partnerschaft von Patent- und Rechtsanwälten mbB
(86) Internationale Anmeldenummer: PCT/EP2014/070885
(87) Internationale Veröffentlichungsnummer: WO 2015/044442

(56) Entgegenhaltungen:
- WO-A1-2008/001262
- WO-A1-2009/136317
- WO-A1-2009/136317
- WO-A1-2010/052506
- WO-A2-2009/136723
- GB-A- 2 465 194
- US-A1- 2008 111 503
- US-A1- 2009 001 905
- US-B1- 6 362 766
- ION TOMA ET AL: "Pseudorandom pulse code modulation of LEDs", PROCEEDINGS OF SPIE, Bd. 6669, 13. September 2007 (2007-09-13), XP055122545, ISSN: 0277-786X, DOI: 10.1117/12.732531

## Beschreibung

Die vorliegende Anmeldung nimmt die Prioritäten der beiden europäischen Patentanmeldungen 14 155 995.5 vom 20. Februar 2014 und 14 156 035.9 vom 20. Februar 2014 und der deutschen Patentanmeldung 10 2013 016 386.2 vom 30. September 2013 in Anspruch.

### Einleitung

Die Erfindung betrifft ein Verfahren zur Erzeugung einer Sequenz von binären Codewörtern eines Mehrbit-Codes für ein Pulse Code Modulated (PCM-)Ansteuersignal für einen Verbraucher, insbesondere in ihrer Anwendung bei einer Beleuchtungsvorrichtung und insbesondere bei einer Vorrichtung zur Einstellung mehrfarbiger Lichtszenen in Kfz.

Elektrische/elektronische Verbraucher können z. B. durch Pulsmodulationsverfahren recht exakt angesteuert werden. Im Folgenden wird die Erfindung, bei der eine Modulation verwendet wird, anhand der Ansteuerung von LEDs als Beispiel für einen elektronischen Verbraucher beschrieben.

Die Verfügbarkeit mehrfarbiger LEDs ermöglicht die Einstellung verschiedener Lichtszenen insbesondere in Innenräumen. Ganz besondere Bedingungen herrschen dabei im Innern von Kfz.

Im Stand der Technik sind verschiedene Vorrichtungen bekannt, bei denen eine PWM Ansteuerung zur Regelung der Helligkeit verwendet wird.

Die PWM Modulation ist mit einigen Nachteilen insbesondere im Hinblick auf EMV-Aspekte behaftet, was nachfolgend im Einzelnen beschrieben werden soll.

Zur Einführung sei zunächst auf eine Definition der PWM nach dem Stand der Technik verwiesen.

Die Pulsweitenmodulation (PWM) respektive Pulslängenmodulation (siehe auch "Karsten Block, Peter Busch, Ludger Erwig, Franz Fischer, Wilken Pape, Manfred Weißgerber: Elektroberufe. Lernfelder 9-13. Energie- und Gebäudetechnik. 1. Auflage. Bildungsverlag EINS, Troisdorf 2006. ISBN 978-3-427-44464-0. S. 216 ff., 253 ff., 304" oder auch PLM für Puls-Längen-Modulation ist gemäß allgemein anerkannter Definition eine Modulationsart, bei der eine technische Größe (z. B. der elektrische Strom) zwischen zwei Werten wechselt. Dabei wird bei konstanter Frequenz der Tastgrad eines Rechteckpulses moduliert, also die Breite der ihn bildenden Pulse. Der englische Begriff für das Verfahren lautet Pulse-Width-Modulation (PWM. Die PWM ist auch unter Pulsbreitenmodulation (PBM) und Pulsdauermodulation (PDM) bekannt. Der letztgenannte Begriff ist genormt. (Siehe auch DIN 5483-1:1983 - Zeitabhängige Größen: Benennung der Zeitabhängigkeit. Nr. 7.3)

Im Stand der Technik sind beispielsweise Beleuchtungsvorrichtungen bekannt, die eine Mehrzahl von Lichtstrahlern in zumindest zwei verschiedenen Farben umfassen, die darauf ausgelegt sind, an einen Stromkreis gekoppelt zu werden, der eine Stromquelle sowie eine gemeinsame Potentialreferenz und Treiber (TR1, TR2, TR3, DRV) zum Betreiben der Mehrzahl von Lichtstrahlern enthält, von denen zumindest zwei mit der Mehrzahl von Lichtstrahlern und dem Stromkreis verschaltet sind und den jeweiligen Strompfaden der zumindest zwei verschiedenfarbigen Lichtstrahler entsprechende Schalter umfassen. Des Weiteren enthält besagte Beleuchtungsvorrichtung aus dem Stand der Technik eine Steuerung zum periodischen und unabhängigen Öffnen und Schließen von zumindest zwei Schaltern. Dabei besitzt die Steuerung eine ihr von außen zugewiesene, veränderliche Bus-Adresse, um den Adress-Anteil eines Eingangsdatenflusses zu identifizieren und darauf zu reagieren, wobei der Datenflussanteil, insbesondere ein adressiertes Datenpaket, dieser Steuerung zugewiesen ist. Dabei ist diese Beleuchtungsvorrichtung aus dem Stand der Technik insbesondere dadurch gekennzeichnet, dass jeder Lichtstrahler eine LED ist und die Steuerung eine Mehrzahl von PWM-Signalen erzeugt, wobei jedes PWM-Signal jeweils einer LED der Mehrzahl von LEDs verschiedener Farben zugeordnet ist und jedes der PWM-Signale einen entsprechenden der zumindest zwei Schalter zum Öffnen und Schließen mit entsprechenden Frequenzen gemäß den jeweiligen Arbeitszyklen veranlasst und wobei der Datenflussanteil Daten zur Bestimmung der jeweiligen Arbeitszyklen der zumindest zwei verschiedenfarbigen LEDs umfasst (siehe z. B. EP-B-1 016 062).

Fig. 1 zeigt ein beispielhaftes Spektrum für eine bipolare PWM entsprechend dem Stand der Technik.

Das Spektrum strahlt sehr stark auch noch in höheren Frequenzen. Dies kann beträchtliche EMV-Probleme verursachen.

Aus US-B-8 129 924 ist eine Beleuchtungsvorrichtung bekannt, bei der die Leuchtmittel zur Erzeugung von Licht mit gewünschter Intensität und Farbe mittels Pulsmodulation zufallsgesteuerter Pulsbreite betrieben werden, wodurch sich wiederum weißes Rauschen als Spektrum einstellt.

Weitere Verfahren zur Erzeugung von kodierten Ansteuersignalen sind beschrieben in EP-A-2 696 657, US-A-2010/109550, DE-T-11 2008 003651, WO-A-2009/040405, WO-A-2009/090511, US-B-8 129 924, EP-A-2 631 674, EP-B-1 016 062, WO-A-2009/136317, US-A-2011/0018465, US-A-2012/0127210, US-A-2013/0015798, EP-B-1 490 772, EP-A-2 571 200, EP-A-2 631 674, WO-A-2010/136956; ASHDOWN I: "Extended Parallel Pulse Code Modulation of LEDs", PROCEEDINGS OF SPIE, S P I E - INTERNATIONAL SOCIETY FOR OPTICAL ENGINEERING, US, Bd. 6337, 31. August 2006 (2006-08-31), Seiten 6337OW-1, XP002539703, ISSN: 0277-786X, D01: 10.1117/12.679674; ION TOMA ET AL: "Pseudorandom pulse code modulation of LEDs", PROCEEDINGS OF SPIE, Bd. 6669, 13. September 2007 (2007-09-13), XP055122545, ISSN: 0277-786X, D01: 10.1117/12.732531 und CLAVIER A G ET AL: "Distortion in a Pulse Count Modulation System", TRANSACTIONS OF THE AMERICAN INSTITUTE OF ELECTRICAL ENGINEERS, AMERICAN INSTITUTE OF ELECTRICAL ENGINEERS, AMERICAN INSTITUTE OF ELECTRICAL ENGINEERS, NEW YORK, NY, US, Bd. 66, Nr. 1, 1. Januar 1947 (1947-01-01), Seiten 989-1005, XP011294078, ISSN: 0096-3860.

Aus WO-A-2009/136317 ist ein Verfahren gemäß dem Oberbegriff des Anspruchs 1 bekannt.

### Aufgabe der Erfindung

Aufgabe der Erfindung ist es, ein Verfahren zur Erzeugung einer Sequenz von binären Codewörtern eines Mehrbit-Codes für ein Ansteuersignal für einen Verbraucher, insbesondere zur Versorgung von Lichtstrahlern und/oder LEDs mit elektrischer Energie bereitzustellen, wobei ein Störspektrum mit verringerter Amplitude und ein im Gegensatz zum Stand der Technik in gewissen Grenzen modellierbares Störspektrum entstehen.

Diese Aufgabe wird mit einem Verfahren gemäß dem Anspruch 1 gelöst. Einzelne Ausgestaltungen der Erfindung sind in den Unteransprüchen angegeben.

Eine später in der Beschreibung ergebende Teilaufgabe ist die Bereitstellung eines Pseudozufallssignals mit einem Füllfaktor, der von 50% abweicht.

### Beschreibung der Erfindung

Die Erfindung schlägt ein Verfahren zur Erzeugung einer Sequenz von binären Codewörtern eines Mehrbit-Codes für ein Ansteuersignal für einen Verbraucher vor, wobei das Verfahren die Merkmale des Anspruchs 1 aufweist. Einzelne Ausgestaltungen der Erfindung sind Gegenstand der Unteransprüche.

Erfindungsgemäß werden die Verbraucher mittels Ansteuersignalen angesteuert, die mittels binärer Codewörter moduliert sind, was auch als Pulsdichtemodulation oder als Spread Spectrum Pulsdichtemodulation bezeichnet werden kann. Die Codewörter des Codes lassen sich, nach der Anzahl ihrer Eins-Bits sortiert, in mehrere Code-Klassen unterteilen. Jede Code-Klasse repräsentiert dabei eine bestimmte Energie/Leistung, mit der ein Verbraucher betrieben wird. Soll nun ein Verbraucher mit einer vorgebbaren Energie/Leistung angesteuert werden, die einer mehrere Codewörter umfassenden Code-Klasse zugeordnet ist, so werden deren Codewörter erfindungsgemäß insbesondere stochastisch wechselnd, also zufalls- oder quasizufallsgesteuert alternierend, oder aber auch deterministisch variierend verwendet. Das hat den Vorteil, dass das in Bezug auf die EMV zu beachtende (Stör-)Spektrum im Vorhinein wählbar ist bzw. begrenzt werden kann und sich damit ganz eindeutig von weißem Rauschen unterscheidet. Damit wiederum ist es wesentlich einfacher, die zur Sicherstellung der EMV erforderlichen Maßnahmen, die überdies selbst wesentlich einfacher zu realisieren sind, zu treffen.

Erfindungsgemäß korrelieren die mindestens zwei Ansteuersignale nicht und/oder erst nach einer vorgebbaren Anzahl von Takten, z. B. erst nach 256, 512, 1024, 2048 oder 4096 Takten für einen oder wenige Takte miteinander. Diese Maßnahme dient der Unterdrückung der Entstehung und/oder der Auswirkungen von Störungen. Mit "Korrelation" ist hierbei gemeint, dass die Auto- oder die Kreuzkorrelationsfunktion für vorgegebene Intervalle einen Wert oberhalb einer vorgegebenen Schwelle annimmt.

Nach der Erfindung ist vorgesehen, dass aus der Anzahl von Codewörtern einer Code-Klasse eine Untermenge an Codewörtern ausgewählt wird, und dass die Codewörter dieser Untermenge zur Bildung des Ansteuersignals verwendet werden, wobei die Untermenge mindestens zwei und weniger als die Anzahl von Codewörtern der betreffenden Code-Klasse umfasst. Hierdurch lässt sich das potentiell von der erfindungsgemäßen Ansteuerung einer Vorrichtung ausgehende (Stör-)Spektrum nach Frequenzgang und Lage gezielt beeinflussen.

Zweckmäßig ist es, wenn die Reihenfolge der das Ansteuersignal bildenden Codewörter einer Code-Klasse sich zyklisch wiederholt.

Ferner kann es von Vorteil sein, wenn als Code-Klasse, aus der das Ansteuersignal bildende Codewörter ausgewählt werden, nur eine solche oder nur mehrere solcher Code-Klassen gewählt werden, der bzw. denen jeweils Codewörter zugeordnet sind, deren Anzahl an Eins-Bits in Relation zur Anzahl der n-Bits des Mehrbit-Codes innerhalb eines oder mehrerer Prozentbereiche liegt.

In weiterer vorteilhafter Ausgestaltung der Erfindung kann vorgesehen sein, die Ansteuersignale lediglich aus solchen Code-Klassen, die mehrere Codewörter umfassen, Codewörter repräsentieren, die einen bezogen auf die Anzahl n der Bits des Mehrbit-Codes prozentualen Anteil an Eins-Bits aufweisen, der zwischen einer vorgegebenen unteren und einer vorgegebenen oberen Grenze und/oder innerhalb eines oder mehrere vorgegebener Bereiche liegt. Hierdurch ergibt sich beim Design einer Vorrichtung, bei der die Erfindung genutzt wird, ein weiterer Freiheitsgrad der Vorherbestimmung des (Stör-)Spektrums hinsichtlich dessen Frequenzgang(-gängen) und Lage(n).

Zweckmäßigerweise kann nach der Erfindung vorgesehen sein, dass jedes ein Codewort repräsentierendes Ansteuersignal im Frequenzbereich ein Teilspektrum aufweist und somit jedem Codewort jeder Code-Klasse ein Teilspektrum entspricht und dass diejenigen Codewörter, deren Teilspektren innerhalb eines vorgebbaren Gesamtspektrums liegen, potentiell für die Bildung des Ansteuersignals verwendet werden. Hierdurch ist die Zielvorgabe, dass nämlich das (Stör-)Spektrum eine gewünscht Lage und Größe aufweist, besonders vorteilhaft einzuhalten.

Ferner kann vorgesehen sein, dass die Taktfrequenz der Ansteuersignale, mit denen die Code-Wörter übertragen werden, monofrequent oder bandbreitenbegrenzt mit einer unteren Grenzfrequenz ungleich Null und einer oberen Grenzfrequenz und damit variabel ist. Hierdurch werden weitere Störspektren unterdrückt, was mit der asynchronen Taktung zu tun hat, wie sie vorstehend als vorteilhaft angegeben ist.

Falls erforderlich, können nach der Erfindung innerhalb einer zeitlichen Aufeinanderfolge von Codewörtern einer Code-Klasse ein oder mehrere Codewörter einer oder mindestens einer anderen Code-Klasse übertragen werden. Hierbei ist anzumerken, dass eine derartige Modifikation, d. h. das "Einstreuen" von Codewörtern anderer Code-Klassen als derjenigen, die die elektrische Spannung, den elektrischen Strom oder die elektrische Leistung repräsentieren, mit der der Verbraucher aktuell versorgt werden soll, hinsichtlich der oben angegebenen Eigenschaftseinschränkungen eines Verbrauchers von Vorteil sein kann.

In zweckmäßiger Ausgestaltung der Erfindung kann ferner vorgesehen sein, den Verbraucher ggf. neben der Ansteuerung hinsichtlich der Größe der zuzuführenden elektrischen Leistung speziell zu steuern bzw. zu regeln. Dies soll nachfolgend anhand einer LED als Verbraucher erläutert werden, bei der die Ansteuereinheit die Farbtemperatur der LED anhand eines Soll- und eines Ist-Farbtemperaturwerts regelt, indem der Maximalstrom und/oder die Maximalspannung und/oder die Maximalenergie des jeweiligen Ansteuersignals geregelt wird. Hierdurch kann die Versorgung des Verbrauchers mit elektrischer Leistung, an dessen potentielle "Eigenschaftsverluste" angepasst und damit diese kompensiert werden. Hintergrund dieser Maßnahme ist, dass ein Verbraucher bei Ansteuerung durch die erfindungsgemäß generierten Signale mit Codewörtern aus derselben Code-Klasse unterschiedlich reagieren kann. Das liegt daran, dass die Lage der Eins-Bits der Codewörter ein- und derselben Code-Klasse unterschiedlich ist. So können z. B. die Eins-Bits einzeln, d. h. voneinander durch Null-Bits getrennt, oder aber gruppenweise mit unterschiedlichen Anzahlen von direkt "aneinanderhängenden "Eins-Bits aufeinanderfolgen. Aufgrund des "Anlaufs" des Verbrauchers bei dessen pulsförmiger Ansteuerung, wie dies bei der erfindungsgemäßen Modulation (aber auch bei anderen Pulsmodulationsverfahren wie z. B. Puls-Amplituden-Modulation (PAM), Puls-Frequenz-Modulation (PFM), Puls-Weiten-Modulation (PWM), PulsPausen-Modulation (PPM), Puls-Phasen-Modulation (PPM) und Puls-Position-Modulation (PPM), wie beispielsweise beim Manchester-Code) der Fall ist, arbeitet der Verbraucher also je nach Codewort und Aufeinanderfolge der Eins-Bits unterschiedlich lange mit der durch ein Eins-Bit definierten Betriebsspannung bzw. dem entsprechenden Betriebsstrom. Das kann z. B. bei Leuchtmitteln und insbesondere bei LEDs Einfluss auf deren Farbtemperatur haben. Daher wird dieser Effekt durch einen veränderlichen Wert (,der durch ein Eins-Bit des Codes repräsentiert wird) für die Spannung, den Strom oder die den Verbraucher zuzuführenden Leistung korrigiert. Alternativ oder zusätzlich kann die obige Erkenntnis auch dazu genutzt werden, diejenigen Codewörter einer Code-Klasse für eine Ansteuerung auszuschließen, deren Eins-Bit-Muster für den Betrieb eines Verbrauchers weniger vorteilhaft als andere Eins-Bit-Muster dieser Code-Klasse sind.

Das erfindungsgemäße Verfahren eignet sich insbesondere zur Versorgung mindestens eines elektrischen/elektronischen wie z. B. eines elektromechanischen, elektrooptischen oder elektroakustischen Verbrauchers, insbesondere eines Leuchtmittels wie z. B. eine LED, oder eines Verbrauchers mit einer ggf. parasitären, ohmschen und/oder induktiven und/oder kapazitiven Last, wie sie in elektrischen/elektronischen Gegenständen/Komponenten im Automotive-Bereich und/oder des täglichen Lebens für z. B. Wohn- und/oder Industriegebäude, Accessoire, Transport anzutreffen sind, mit elektrischer Energie.

Die Erfindung löst das Problem der unkontrollierten EMV-Emissionen durch die Nutzung von Zufalls-Bit-Folgen oder Pseudozufalls-Bit-Folgen. Solche Zufallsfolgen und Pseudozufallsfolgen haben die Eigenschaft, dass ca. 50% der Bits 1 sind und ca. 50% der Bits 0 sind. Bei einer echten Zufallsfolge handelt es sich um weißes Rauschen. Würde eine solche Folge direkt für die Ansteuerung der Leuchtmittel, insbesondere von LEDs benutzt, so würde deren Leuchtstärke auch in Frequenzbereichen rauschen, die durch das menschliche Auge wahrgenommen werden. Dies ist nicht erwünscht. Es ist daher wichtig, dass die Zufallsfolge bandbegrenzt ist. Insbesondere ist es wichtig, dass die Amplitude des Steuersignals unterhalb einer unteren Grenzfrequenz ωᵤ im Idealfall Null oder für den Anwendungszweck vernachlässigbar ist.

Eine Möglichkeit, um ein bandbegrenztes Pseudozufallssignal zu generieren, ist die Nutzung rückgekoppelter Schieberegister. Wenn die Länge des Schieberegisters K Bits beträgt, so ist die maximale Periodendauer T_{P} für ein solches rückgekoppeltes Schieberegister bis zur Wiederholung ${T}_{P} = \left({2}^{K}-1\right) {T}_{clk}$

Dabei bedeutet T_{clk} die Taktperiodendauer für den Schiebevorgang. Die Rücckopplung erfolgt durch ein einfach primitives Polynom. Hier sei auf die europäische Anmeldung EP-A-2 631 674 verwiesen. Der Kehrwert der maximalen Periodendauer T_{P} ist die untere Grenzfrequenz. Dabei ist jedoch zu vermerken, dass eine solche Pseudozufallsfolge immer einen mittleren Erwartungswert von ca. 50% für eine 1 hat und somit nicht zur Amplitudenregelung geeignet ist.

Es stellt sich somit die Teilaufgabe, wie eine Pseudozufallsfolge oder besser noch eine Zufallsfolge mit einem vorgegebenen Erwartungswert kleiner oder größer als 50% erzeugt werden kann.

Im Folgenden wird dieser Erwartungswert, ausgedrückt in %, mit "Füllfaktor" bezeichnet, da er bestimmt, wie viele 1-Bits im Mittel auf wie viele 0-Bits eines Codeworts kommen.

Die Erfindung löst diese Teilaufgabe mit Hilfe von mindestens zwei vordefinierbaren Codes, die mit einer konstanten Taktrate gesendet werden. Im Folgenden wird ausschließlich das Beispiel eines 4-Bit-Codes besprochen, da dieser in den Zeichnungen und der Beschreibung kurz und vereinfacht dargestellt werden kann. In einer realen Anwendung dürften in analoger Weise wesentlich längere Codes zum Einsatz kommen. Insofern ist diese Beschreibung nur beispielhaft und beschränkt die Offenbarung ausdrücklich nicht auf diese Code-Länge.

Eine erfindungsgemäße gesteuerte Vorrichtung kann mehrere Leuchtmittel (106, 107, 108, R, G, B) aufweisen, die über Zuleitungen (102, 103, 104) mit jeweils einem Treiber (TR1, TR2, TR3, DRV) verbunden sind. Ein Controller regelt die Leistung und/oder den Strom und/oder die Spannung, die der jeweilige Treiber (TR1, TR2, TR3, DRV) an die Leuchtmittel (106, 107, 108, R, G, B) abgibt. Im Falle einer LED-Schaltung, die aus Parallel- und Serienschaltungen von LEDs bestehen kann, ist dies vorzugsweise eine Stromansteuerung. Eine Spannungs- bzw. Leistungssteuerung ist aber ebenso sinnvoll.

Im Gegensatz zum Stand der Technik erzeugt in jedem der Treiber (TR1, TR2, Tr3, DRV) ein Kanal (CHN) ein Ansteuersignal (102, 103, 104) entsprechend einem vorgegebenen Code, dem aktiven Code, und dem im Folgenden beschriebenen Verfahren.

Dieser aktive Code (in dem besagten beispielsweise ein 4-bit-Code) kann jeweils in einem Speicher (CTAB) für die beispielhaften 16 Codes, die sich aus den besagten beispielhaften 4 Bits ergeben, abgelegt sein.

Eine solche beispielhafte Code-Tabelle (CTAB) wird im Folgenden für den besagten beispielhaften 4-Bit-Code angegeben. Als Füllfaktor wird im Folgenden die Anzahl der 1-Bits in einem Code (in Bits) geteilt durch die Länge des Codes (ebenfalls in Bits) als Prozentzahl angegeben. Der Maximale Füllfaktor beträgt demnach 100%.

| **Benennung des Codes in den Figuren** | **Füllfaktor** | **Code** | **Datenwort** | **Code-Klasse** |
|---|---|---|---|---|
| 0_1 | 0% | 0000 | 000 | 0 |
| 1_1 | 25% | 1000 | 100 | 1 |
| 1_2 | 25% | 0100 | 100 | 1 |
| 1_3 | 25% | 0010 | 100 | 1 |
| 1_4 | 25% | 0001 | 100 | 1 |
| 2_1 | 50% | 1100 | 010 | 2 |
| 2_2 | 50% | 1010 | 010 | 2 |
| 2_3 | 50% | 1001 | 010 | 2 |
| 2_4 | 50% | 0110 | 010 | 2 |
| 2_5 | 50% | 0101 | 010 | 2 |
| 2_6 | 50% | 0011 | 010 | 2 |
| 3_1 | 75% | 1110 | 110 | 3 |
| 3_2 | 75% | 1101 | 110 | 3 |
| 3_3 | 75% | 1011 | 110 | 3 |
| 3_4 | 75% | 0111 | 110 | 3 |
| 4_1 | 100% | 1111 | 001 | 4 |
| Nicht benutzt | Nicht benutzt | Nicht benutzt | 101 | Nicht benutzt |
| Nicht benutzt | Nicht benutzt | Nicht benutzt | 011 | Nicht benutzt |
| Nicht benutzt | Nicht benutzt | Nicht benutzt | 111 | Nicht benutzt |

In dem hier beschriebenen Beispiel zur Verdeutlichung der Erfindung soll ein Zahlenwert von 0 der besagten beispielhaften 4-Steuerbits einer Leistungs- oder Stromabgabe von 0% und einem Füllfaktor von 0% entsprechen. Ein Zahlenwert von 16, also der Zahlenwert des Codes, bei dem alle 4 Bits auf logisch 1 stehen, soll einer Abstrahlleistung von 100% und einem Füllfaktor von 100% entsprechen.

Dabei korrespondiert beispielsweise ein 3-Bit-Datenwort zur Selektion des Füllfaktors mit jeweils einer Code-Klasse.

Dabei ist es nicht notwendig, dass der Mittelwert der Bits eines Codes, d. h. der Füllfaktor, einem von außen vorgegebenen Zahlenwert, d. h. einem Datenwort, tatsächlich proportional ist. Es ist beispielsweise denkbar, dass eine Intensitätskennline durch unterschiedliche Codes implementiert wird. Für diesen Zweck kann ein Code beispielsweise über mehr als 16-Bit für das besagte Beispiel verfügen, wobei der konkrete Code beispielsweise durch eine 4-bit-Zufallszahl aus der Menge der Codes mit gleichen Füllfaktor ausgewählt wird.

So ist es beispielsweise sinnvoll, die physiologische Empfindlichkeit zu berücksichtigen.

Im Folgenden wird zur Vereinfachung lediglich eine proportionale Zuordnung zwischen Datenwort und Füllfaktor betrachtet. Die Offenbarung wird dadurch aber nicht beschränkt. Es ist offensichtlich, dass zu einem Wert, bei dem N Bits der M Bits, die den Code bilden - in dem Beispiel 4 Bit -, einen logischen Wert von 1 haben $q = \frac{M !}{\left(M-N\right) ! N !}$ Möglichkeiten der Kodierung der M Bits, die von der Kanal (CHN) erzeugt werden. Würde der Kanal (CHN) stets den gleichen Code senden, so hätte dies zur Folge, dass einzelne Frequenzen bevorzugt würden. Das Ziel eines Verwischen der Transienten würde verfehlt.

Es ist daher sinnvoll, die Codes von Periode zu Periode auszutauschen. Dabei werden Codes gleichen Füllfaktors zu Code-Klassen zusammengefasst. In dem Beispiel eines 4-Bit langen Codes gibt es daher fünf Code-Klassen, nämlich die Code-Klasse 0 mit Füllfaktor 0% mit nur einem Code, die Code-Klasse 1 mit Füllfaktor 25% mit vier Codes, die Code-Klasse 2 mit Füllfaktor 50% mit sechs Codes, die Code-Klasse 3 mit Füllfaktor 75% mit vier Codes und die Code-Klasse 4 mit Füllfaktor 100% mit wiederum nur einem Code (siehe die rechte Spalte der Tabelle).

Der Austausch kann beispielsweise dadurch geschehen, dass beispielsweise wie oben beschrieben, mittels eines rückgekoppelten Schieberegisters und eines einfach primitiven Polynoms, das beispielsweise in Form einer entsprechende Logik implementiert ist, eine Zufalls- oder Pseudozufallszahl (ZZ) in einem Zufallsgenerator (ZG) erzeugt wird, die nun aber nicht direkt zur Ansteuerung der Leuchtmittel und/oder der LED, sondern zur Selektion des zu verwendenden aktiven Codes aus der Menge der erlaubten und/oder möglichen Codes für die nächste Sendeperiode aus den Codes der vorgegeben Code-Klasse durch einen Controller (CTR) genutzt wird und diesen zu verwendenden aktiven Code festlegt. Die Code-Klasse entspricht dabei dem gewünschten Füllfaktor. Sie entspricht in der Funktion derjenigen des Tastverhältnisses bei einer PWM. Durch die Selektion der Code-Klasse kann somit ein Füllfaktor für das Ansteuersignal festgelegt werden, der von 50% wesentlich abweicht, also zumindest in bestimmten Betriebslagen weniger als 45% und/oder mehr als 55% beträgt. Bei einer entsprechenden Länge der erzeugten Zufallsfolge wird daher das gesamte Ansteuersignal, das durch den Controller (CTR) erzeugt wird, zu einem bandbegrenzten aperiodischen Quasizufalls- oder Zufallssignal mit einem Füllfaktor entsprechend der gewählten Code-Klasse, das sich für die Ansteuerung der Leuchtmittel und besonders von LEDs eignet.

Die Selektion von Codes innerhalb einer Code-Klasse kann aufgrund von EMV-Anforderungen eingeschränkt werden. So ist es, beispielsweise bezogen auf das hier diskutierte Beispiel, denkbar, nicht alle sechs Codes mit Füllfaktor 50% (siehe Tabelle) zu verwenden, sondern beispielsweise nur zwei oder auch nur einen dieser sechs möglichen Codes. Bei der Verwendung von nur einem Code ergäbe sich allerdings ein periodisches Signal, da dann ja keine Auswahl des Codes aufgrund des Zufallssignals mehr stattfinden kann und das Ansteuersignal die Eigenschaft eines Zufallssignals verlieren würde.

Insbesondere bei mittleren Füllfaktoren der Codes (siehe Tabelle) sind im Übrigen auch sehr hohe Frequenzen möglich. Es besteht daher die Möglichkeit durch die besagte Selektion von bestimmten Codes und durch den Ausschluss von anderen Codes das spektrale Verhalten der Modulation zu steuern und beispielsweise nur solche Codes als aktive Codes zu erlauben, die vorzugsweise zu niedrigeren Störfrequenzen führen. Somit kann in Abhängigkeit von dem bisher abgestrahlten Spektrum oder dem erwarteten zukünftigen Abstrahlspektrum der nächste aktive Code oder die Menge an zulässigen aktiven Codes bestimmt werden. Auch sollte berücksichtigt werden, dass unter Umständen Codes, die hohe Frequenzanteile besitzen, durch die Ansteuerung, die Zuleitungen und die LEDs selbst aufgrund von deren Tiefpasseigenschaften nicht mehr dargestellt werden können. Insofern ist es sinnvoll, bestimmte kritische Codes entweder nicht darzustellen oder für sehr niedrige Leuchtstärken die Nichtlinearität der LEDs derart zu berücksichtigen, dass durch eine nichtlineare Abbildung der Codes diese auf darstellbare Codes als aktiver Code abgebildet werden. Eine Code-Bit-Folge 0010 könnte so zur Folge 0110 transformiert werden, wobei die erste 1 der Sequenz infolge der Tiefpasseigenschaften des Treibers (DRV, TR1, TR2, TR3), der Zuleitungen (102, 103, 103) und der LEDs (106, 107, 108, R, G, B) nicht dargestellt wird, so dass sich wieder der gewünschte Code 0010 als effektiv durch die LEDs dargestellter aktiver Code ergibt.

Eine erfindungsgemäß ansteuerbare Beleuchtungsvorrichtung umfasst daher in einer speziellen Ausprägung typischerweise eine Mehrzahl von Lichtmitteln und/oder LEDs in mindestens zwei, typischerweise jedoch drei oder vier oder mehr verschiedenen Farben. Diese sind typischerweise darauf ausgelegt, an eine elektrische Energieversorgung angeschlossen zu werden. Die Energieversorgung enthält einen elektrischen Stromkreis und eine gemeinsame Potentialreferenz (105). Die Treibermittel (TR1, TR2, TR3, DRV) zum Betreiben der Mehrzahl von Lichtstrahlern und/oder LEDs sind ebenfalls Teil der Vorrichtung. Die Treibermittel (TR1, TR2, TR3, DRV) sind mit den besagten Leuchtmitteln und/oder LEDs und dem Stromkreis verschaltet sowie mit den jeweiligen Strompfaden (102, 103, 104) die zumindest zwei verschiedenfarbigen Leuchtmitteln/LEDs entsprechende Schalter und/oder Regler umfassen. Des Weiteren ist eine Steuerung zum aperiodischen und unabhängigen Öffnen und Schließen der zumindest zwei Schalter oder zumindest zwei Regler vorgesehen. Dabei soll unter dem Öffnen und Schließen im Falle eines besagten Reglers eine Verminderung oder Erhöhung des Energiedurchsatzes durch den jeweiligen Regler zu verstehen sein. Die Steuerung ist dabei an ein drahtgebundenes oder drahtloses Datennetzwerk und/oder eine Datenleitung und/oder einen Daten-Bus angeschlossen. Dabei kann die Steuerung eine von außen mittels Programmierung oder unter Zuhilfenahme eines Adressengenerators, der Teil der Vorrichtung ist, veränderliche Bus-Adresse aufweisen. Diese Bus-Adresse wird durch die Vorrichtung genutzt, um z. B. aus dem Datenstrom Daten, insbesondere Datenpakete oder andere Datenbotschaften, herauszufiltern. Sie identifiziert also den jeweiligen Anteil eines zugewiesenen Eingangsdatenflusses und reagiert darauf typischerweise durch Veränderung eines Parameters der Vorrichtung. Beispielsweise ist es denkbar, einen Code oder Teile der Code-Tabelle (CTAB) oder die ganze Code-Tabelle (CTAB) auszutauschen. An dieser Stelle sei darauf hingewiesen, dass die Größe der Code-Tabelle (CTAB) nicht notwendigerweise 2ⁿ betragen muss, wobei n die Länge des Codes bezeichnet. Es ist vielmehr denkbar, dass die Code-Tabelle (CTAB) wesentlich kürzer mit weniger Codes implementiert wird. Es ist also ein wesentliches mögliches Merkmal der Erfindung, dass die Selektion der aktiven Codes durch Vorgaben über die besagte Datenschnittstelle beeinflusst wird. Dabei sind typischerweise zumindest zwei der besagten Leuchtmittel LEDs. Die Steuerung (101) erzeugt typischerweise mittels der Treiber (TR1, TR2, TR3) eine Mehrzahl von Ansteuersignalen (102, 103, 104). Erfindungsgemäß korrelieren die Ansteuersignale (102, 103, 104) nicht miteinander. Diese Nicht-Korrelation kann sich auch nur auf Abschnitte der Signale beziehen. Es ist beispielsweise denkbar, dass eine Korrelation erst nach 256 oder 512 oder 1024 oder 2048 oder 4096 Takten auftritt, was aber nicht dem technischen Optimum entspricht. Die Nicht-Korellation ist aber nicht zwingend erforderlich. Jedes der Ansteuersignale (102, 103, 104) korrespondiert dabei jeweils mit einer Farbe der Mehrzahl von LEDs (106, 107, 108, R, G, B) und/oder Leuchtmitteln verschiedener Farben. Dabei wird jedes der Ansteuersignale (102, 103, 104) erzeugt, indem jeweils mindestens ein entsprechender, dem jeweiligen Ansteuersignal zugeordneter Schalter oder Regler zum Öffnen und Schließen entsprechend dem jeweiligen logischen Zustand des ebenfalls dem jeweiligen Ansteuersignal zugehörigen internen Ansteuersignals (S) des jeweiligen Kanals (CHN) der Steuereinheit (101) veranlasst wird. Dabei ist das Frequenzspektrum des Betrags der Frequenz des Ansteuersignals, wie oben beschrieben, bandbegrenzt. Das bedeutet, dass das Signal eine untere Grenzfrequenz ωᵤ und/oder eine obere Grenzfrequenz ωₒ besitzt.

In einer besonderen Ausprägung der Erfindung bestimmt der besagte Datenflussanteil, also typischerweise ein Datenpaket, die Daten zur Bestimmung der jeweiligen aktiven Bereiche der Sende-Codes, die die zumindest zwei verschiedenfarbigen LEDs aussenden. Besonders vorteilhaft ist es, wenn der Datenflussanteil, also typischerweise ein für die Vorrichtung bestimmtes Datenpaket, eine vordefinierte oder vorprogrammierte Farbpalette in Form einer Untermenge der möglichen aktiven Codes bestimmt. Die Vorrichtung verfügt daher je Leuchtmittel über eine Teilvorrichtung, die die diesem Datenflussanteil entsprechende Untermenge der möglichen aktiven Codes in eine Zufallssequenz von Ein- und Ausschaltsignalen und insbesondere in ein Ansteuersignal (S) für die besagten Schalter mit dem vorgewählten Füllfaktor umwandelt.

In einer weiteren Ausprägung der Erfindung umfasst die Steuerung zumindest zwei Register für die Ansteuerung der zumindest zwei verschiedenfarbigen Leuchtmittel/LEDs. Statt zweier Register können selbstverständlich auch Teile von Registern verwendet werden. Diese Register bzw. Registerteile werden jeweils zum Speichern von Werten verwendet, die zum Beispiel die besagte Datenschnittstelle aus einem Datenfluss erhält. Diese Datenflussanteile, insbesondere Datenpakete, werden dann den jeweiligen verschiedenfarbigen Leuchtmitteln/LEDs zugeordnet und geben beispielsweise jeweils den besagten Füllfaktor und damit die aktive Code-Klasse vor. Dies kann zum einen in direkter Weise geschehen in der Form, dass der Inhalt des Datenflussanteils direkt den Füllfaktor widerspiegelt, der verwendet werden soll oder zum anderen in der Weise geschehen, dass der Inhalt des Datenflussanteils auf den Füllfaktor direkt oder indirekt über weitere Tabellen verweist, die verwendet werden sollen. Beispielsweise ist die Verwendung von Farbpaletten denkbar, auf die dann der Registerinhalt verweisen kann. Dies ist besonders effizient, wenn z. B. eine Beschränkung auf 16 Farben stattfindet. In diesem Fall müssen nicht alle Daten, sondern beispielsweise nur ein 4-Bit-Datenwort für die Farbe übertragen werden.

Mit Hilfe dieses beispielhaften 4-Bit-Datenwortes wird dann der Füllfaktor jedes einzelnen Ansteuersignals (102, 103, 104, Out) mit Hilfe der Farbpalette bestimmt.

Die Erfindung kann zweckmäßigerweise über eine Steuerung verfügen, die dafür eingerichtet ist, den Code-Füllfaktor geeignet einzustellen. Dabei wird wie oben beschrieben festgelegt, welche Art von Codes überhaupt verwendet werden dürfen. In dem hier dargestellten Beispiel eines vier Bit-Codes ergeben sich die möglichen Füllfaktoren von 0%, 25%, 50%, 75% und 100% der beispielhaften Code-Klassen 0 bis 4. Wie der Tabelle oben zu entnehmen ist, sind für die Füllfaktoren nahe dem Wert von 50% jeweils die maximale Anzahl an Code-Variationen möglich. Wird dieser Code an ein Leuchtmittel bzw. eine LED gesendet, so ist die mittlere Einschaltdauer pro Einschaltzyklus gleich dem Produkt aus Code-Transmissionsdauer und Füllfaktor. Das bedeutet, dass das Verhalten demjenigen einer PWM analog ist, bei der die Datenwerte zum Bestimmen der mittleren Einschaltdauer pro Zeiteinheit der zugehörigen Farb-LEDs (allg. Farb-Leuchtmittel) zugeordnet werden.

In einer weiteren Ausprägung der Erfindung umfasst die Steuerung zumindest ein weiteres Register für die Ansteuerung der zumindest zwei verschiedenfarbigen Leuchtmitteln bzw. LEDs. Statt dieses zusätzlichen dritten Registers können selbstverständlich auch Teile von Registern verwendet werden. Dieses dritte Register bzw. dieser dritte Registerteil wird jeweils zum Speichern eines dritten Wertes verwendet, den zum Beispiel die besagte Datenschnittstelle ebenfalls aus einem Datenfluss erhält. Auch hier ist wieder die direkte Verwendung des Wertes möglich, aber auch die indirekte Verwendung über eine der Farbpalette ggf. zugeordnete Code-Palette. In dem letzteren Fall verweist der Inhalt des dritten Wertes beispielsweise auf die richtige Code-Tabelle. Dieser Datenflussanteil, insbesondere ein Datenpaket, wird bei der direkten Verwendung der aktiven Code-Tabelle zugeordnet und steuert beispielsweise die Selektion der Codes aus der Code-Tabelle.

Dabei ist es grundsätzlich sinnvoll, die Vorrichtung mit einem Gehäuse zu versehen, das im Wesentlichen die Mehrzahl von Leuchtmitteln bzw. LEDs, die Treibermittel (TR1, TR2, TR3, DRV) und die besagte Steuerung (101) umgibt.

In einer weiteren Ausprägung der Erfindung umfasst diese einen elektrischen Regler zum Steuern der über die Strompfade zu der Mehrzahl von LEDs gelieferten Maximalströme, um so die Maximalströme auf konstanten Maximalwerten zu halten. Dies hat den Vorteil, dass die Farbtemperatur der LEDs konstant gehalten werden kann.

Es wird also zusätzlich zur Vorgabe des Pulsmusters typischer Weise auch die Amplitude des Pulssignals geregelt.

Darüber hinaus kann die Erfindung einen Farbsensor vorsehen, der es der Steuereinheit (101) ermöglicht, den Füllfaktor und/oder die Farbtemperatur der Leuchtmittel bzw. LEDs so nachzuregeln, das die erwünschte Farbabstrahlung oder Farbreflektion des bestrahlten Objekts erzielt wird.

So ist es beispielsweise sinnvoll, die Farbtemperatur eines Kanals (CHN, CHN1, CHN2, CHN3) immer dann zu messen, wenn die anderen Kanäle ausgeschaltet sind, was bei nicht korrelierten Ansteuersignalen (102, 103, 104, Out), die auf Zufallssignalen oder Pseudozufallszahlen beruhen, immer wieder der Fall sein wird. Dies ermöglicht es, durch Nachregelung des Maximalstroms und/oder der Maximalspannung und/oder der Maximalenergie die Farbtemperatur sehr einfach nachzuregeln.

In einer weiteren beispielhaften Ausprägung der Erfindung umfasst diese einen elektrischen Regler zum Steuern der über die Strompfade zu der Mehrzahl von Leuchtmitteln bzw. LEDs gelieferten Maximalenergie, um so die durch die Leuchtmittel bzw. LEDs aufgenommene Maximalenergie auf konstanten Maximalwerten zu halten. Eine solche Regelung hat im Gegensatz zur Regelung des Stromes den Vorteil, dass die Energiemenge, die umgesetzt wird unter Kontrolle gehalten werden kann.

In einer weiteren zweckmäßigen Ausprägung der Erfindung umfasst diese einen Regler zum Steuern der über die Strompfade zu der Mehrzahl von LEDs gelieferten Maximalströme oder der elektrischen Maximalenergie, um so die Maximalströme und/oder Maximalenergie auf konstanten Maximalwerten zu halten, wobei das Gehäuse im Wesentlichen zusätzlich zur Mehrzahl von LEDs, den Treibermitteln (TR1, TR2, TR3, DRV) und der Steuerung (101) nun auch den Regler (PWR) umgibt. Eine solche integrierte Lösung hat den Vorteil, dass die EMV Robustheit weiter erhöht wird.

In einer weiteren vorzugsweisen Ausprägung der Erfindung ist die Steuerung zum Identifizieren und Reagieren auf einen Eingangsdatenflussanteil, also dem jeweiligen Datenpaket, in Übereinstimmung mit einem LIN-Datenprotokoll und/oder einem Flexray-Datenprotokoll und/oder einem CAN-Datenprotokoll und/oder einem KNX-Datenprotokoll und/oder einem IP-Datenprotokoll und/oder einem USB-Datenprotokoll und/oder einem HDMI-Datenprotokoll eingerichtet. Dabei ist es von besonderer Bedeutung, wenn die Einrichtung selbstständig ihre Position im Netzwerk feststellen kann. Ganz besonders vorteilhaft ist es, wenn eine erste Datenschnittstelle und eine zweite Datenschnittstelle zur Verfügung stehen. Die Durchleitung von der ersten Datenschnittstelle zur zweiten Datenschnittstelle sollte dabei vorzugsweise davon abhängen, ob die Datenschnittstelle bereits eine gültige Bus-Adresse erhalten hat. Sofern dies nicht der Fall ist, werden die Datenpakete nicht weitergeleitet.

Dementsprechend ist es auch sinnvoll, wenn die Erfindung eine Funkschnittstelle und/oder eine Bluetooth Schnittstelle und/oder eine WLAN Schnittstelle nutzt.

In einer weiteren Ausprägung der Erfindung umfasst jeder Eingangsdatenflussanteil vorteilhafterweise jeweils ein Datenwort aus einem oder einer Mehrzahl von Bits oder Bytes für jede Leuchtmittel- bzw. LED-Farbe. Dabei enthält das Byte 8 Datenbits zum Festlegen der Intensität der jeweiligen LED-Farbe innerhalb eines Bereichs, der den Dezimalzahlen 0 bis 255 entspricht. Die Steuerung ist dabei dafür eingerichtet, den Füllfaktor der jeweils angewandten Codes in Übereinstimmung mit dem Bitinhalt des jeweiligen Datenwortes zu steuern.

In einer weiteren Ausprägung der Erfindung umfasst ein Verbraucher eine Mehrzahl von roten und/oder grünen und/oder blauen und/oder gelben und/oder weißen Leuchtmitteln bzw. LEDs und/oder UV-Leuchtmitteln bzw. - LEDs und/oder IR-Leuchtmitteln bzw. -LEDs.

Dabei kann grundsätzlich die Mehrzahl von Leuchtmitteln bzw. LEDs eine serielle und/oder parallele Anordnung von Leuchtmitteln bzw. LEDs umfassen.

Eine solche Vorrichtung kann in einem Beleuchtungsnetzwerk eingesetzt werden. Ein solches Beleuchtungsnetzwerk umfasst eine zentrale Steuerung zum Erzeugen des besagten Eingangsdatenflusses und eine Mehrzahl von Beleuchtungsvorrichtungen wie zuvor beschrieben. Dabei sollte jeder der Beleuchtungsvorrichtungen dafür eingerichtet sein, den Datenfluss zu empfangen und seine veränderliche Bus-Adresse während der Initialisierungsphase anders als die übrigen Beleuchtungsvorrichtungen des Beleuchtungsnetzwerks und im Gegensatz zum Stand der Technik selbst zu setzen, um sicherzustellen, dass die Beleuchtungseinrichtungen auf verschiedene Anteile des Eingangsdatenflusses reagieren. Es ist daher von besonderem Vorteil, wenn jede der Beleuchtungsvorrichtungen über eine Einrichtung verfügt, um eine veränderliche Netzwerkadresse (Bus-Adresse) selbst zu erzeugen, die vorzugsweise von der Position im Beleuchtungsnetzwerk abhängt. Beispielhafte Verfahren hierzu sind in DE-B-102 56 631, EP-B-1 490 772, EP-B-1 364 288 und/oder in EP-A-2 571 200 offenbart.

Bei einer solchen Art der Autoadressierung erfolgt insbesondere keine Zuweisung einer Bus-Adresse an einen vorbestimmten Endknoten durch die Steuerung. Vielmehr stellt die Steuerung beispielsweise eine Bus-Adresse allen Bus-Teilnehmern (Beleuchtungsvorrichtung) geleichzeitig zur Verfügung und die Bus-Teilnehmer entscheiden, ob diese Bus-Adresse für den jeweiligen Bus-Teilnehmer geeignet ist. Wenn diese Entscheidung positiv ausfällt, übernimmt der Bus-Teilnehmer die zur Verfügung gestellte Bus-Adresse und signalisiert allen anderen Bus-Teilnehmern, dass diese Bus-Adresse übernommen wurde bzw. dass nun die Übernahme der nächsten Bus-Adresse durch einen anderen Bus-Teilnehmer erfolgen soll. Diese Signalisierung kann beispielsweise durch die Durchleitung des Datenflusses von der besagten ersten Datenschnittstelle der Beleuchtungsvorrichtung zur besagten zweiten Datenschnittstelle der Beleuchtungsvorrichtung und umgekehrt ab dem Zeitpunkt erfolgen, ab dem die veränderliche Bus-Adresse der Beleuchtungsvorrichtung übernommen wurde.

Bei den oben zitierten Autoadressierungsverfahren wird die Bus-Adresse also nicht einem Bus-Teilnehmer konkret zugewiesen. Es ist somit so, dass die Steuerung dem Netzwerk - also allen Bus-Teilnehmern - eine Bus-Adresse zur (freien) Verfügung stellt. Einzelne Bus-Teilnehmer entscheiden dabei entsprechend diesem Verfahren selbstständig, ob sie diese Bus-Adresse verwenden. Es handelt sich somit nicht um eine Zuweisung bezogen auf einen einzelnen Bus-Teilnehmer, sondern um die Zuweisung der Bus-Adresse zu einer Netzwerk-Position. Der besondere Vorteil dieses Verfahrens liegt darin, dass die einzelnen Bus-Teilnehmer aufgrund ihrer Position ihre Bus-Adresse erhalten und nicht vorkonfiguriert werden müssen.

Hierfür kann es auch sinnvoll sein, dass der Bus-Teilnehmer die Adresstabelle aller verwendeten Netzwerkadressen (Bus-Adressen) des Beleuchtungsnetzwerks vorhält. Der Bus-Teilnehmer wählt selbstständig, bestimmt durch die Position im Kabelbaum, eine der Bus-Adressen aus.

Im Folgenden wird die Erfindung anhand der Zeichnungen weiter erläutert. Im Einzelnen zeigen dabei:
- Fig. 1: das Spektrum einer bipolaren PWM nach dem Stand der Technik,
- Fig. 2: schematisch den Aufbau einer beispielhaften Beleuchtungsvorrichtung nach der Erfindung,
- Fig. 3: eine Darstellung verschiedener Signale, wie sie nach der Erfindung genutzt werden können,
- Fig. 4: eine beispielhafte Implementierung einer erfindungsgemäßen Ansteuereinheit,
- Fig. 5: ein Ausführungsbeispiel für ein Beleuchtungsnetzwerk,
- Fig. 6: ein weiteres Beispiel für ein Beleuchtungsnetzwerk,
- Fig. 7: ein Ausführungsbeispiel (schematisch) einer erfindungsgemäßen Beleuchtungsvorrichtung,
- Fig. 8: ein weiteres Beispiel (schematisch) für eine Beleuchtungsvorrichtung,
- Fig. 9: wiederum ein Ausführungsbeispiel einer Beleuchtungsvorrichtung,
- Fig. 10: eine Beleuchtungsvorrichtung ähnlich der nach Fig. 9,
- Fig. 11: eine weitere Beleuchtungsvorrichtung ähnlich der nach Fig. 8 und
- Fig. 12: einen weiteren Anwendungsfall für das erfindungsgemäße Konzept.

Fig. 1 zeigt das Spektrum einer bipolaren PWM entsprechend dem Stand der Technik.

Fig. 2 zeigt den schematischen Aufbau einer erfindungsgemäß ansteuerbaren beispielhaften Vorrichtung 100 mit drei Gruppen von RGB-Leuchtmitteln 108, 107, 106 insbesondere in Form von LEDs. Eine Gruppe kann dabei auch nur ein Leuchtmittel und weitere elektrische Komponenten und Vorrichtungen enthalten. Die Steuereinheit 101 verfügt in diesem Beispiel über eine Datenschnittstelle 109. Über diese Datenschnittstelle 109 kommuniziert die Vorrichtung 100 mit dem Beleuchtungsnetzwerk, in die die Vorrichtung 100 eingebunden ist. Die Steuereinheit 101 gibt drei Ansteuersignale 102, 103, 104 aus, mit denen die Gruppen von RGB-Leuchtmitteln 106, 107, 108 betrieben werden. Dabei soll in diesem Beispiel die mit "R" markierte Leuchtmittelgruppe rotes Licht ausstrahlen, die mit "B" markierte Leuchtmittelgruppe blaues Licht ausstrahlen und die mit "G" markierte Leuchtmittelgruppe grünes Licht ausstrahlen. Somit ist das erste Ansteuersignal 102 der rot strahlenden Leuchtmittelgruppe 108 zugeordnet, das zweite Ansteuersignal 103 der blau strahlenden Leuchtmittelgruppe 107 zugeordnet und das dritte Ansteuersignal 104 der grün strahlenden Leuchtmittelgruppe 106 zugeordnet. Alle Komponenten 101, 106, 107, 108 sind über ein Bezugspotenzial 105 verbunden. In einem Kfz ist dieses Bezugspotenzial vorzugsweise mit der Karosserie verbunden.

Fig. 3 zeigt einen beispielhaften Basis-Systemtakt 1' der die Position der Flanken des Ansteuersignals 4' bestimmt. Die Zeit ist dabei von links nach rechts dargestellt. In dem Beispiel sind die Codes 2', die jeweils aktiv sind, dargestellt. Die möglichen beispielhaften Codes mit beispielhafter Code-Länge vier sind in der Tabelle oben aufgelistet. Es handelt sich um die bereits dargestellten beispielhaften 4-Bit-Codes. In der Realität sind, wie erwähnt, andere und insbesondere größere Code-Längen sinnvoll. Da die Codes eine Code-Länge von vier Bit haben, wird mit jedem vierten Takt des Basis-Systemtakts 1' erst eine neue Zufallszahl 5' bestimmt und dann der entsprechende Code als neuer aktiver Code 2' gewählt. Dabei wird das Verfahren zur Bestimmung der Zufallszahl 5' vorzugsweise so gewählt, dass alle Codes des gerade aktiven Füllfaktors mit der gleichen Wahrscheinlichkeit gewählt werden können. In dem Beispiel beträgt der aktive Füllfaktor 50%.

Zum Vergleich zu einer PWM-Modulation mit einem Duty-Cycle von 50 % ist ganz unten in Fig. 3 das entsprechende PWM-Signal 6' dargestellt, was deutlich den Unterschied der erfindungsgemäßen Modulation und -Ansteuerung zur bekannten PWM-Modulation und -Ansteuerung der Leuchtmittel bzw. LEDS zeigt.

Der Basis-Systemtakt 1' könnte, statt monofrequent, wie in Fig. 3 gezeigt, auch innerhalb vorgebbarer Frequenzgrenzen (mit der unteren Grenze ungleich Null) bandbreitenbegrenzt sein, was zu einer asynchronen Taktung des Systems führen würde.

Fig. 4 zeigt eine beispielhafte Implementation der Steuereinheit 101. Die beispielhafte Steuereinheit verfügt über einen Mikro-Controller µC, der zusammen mit einer Speichereinheit RAM/ROM/FLASH und dem Taktgenerator CLK ein Mikrorechnersystem bildet. Die Teilvorrichtungen des beispielhaften Mikrorechnersystems sind über einen internen Daten- und Steuerbus IBUS miteinander verbunden. An diesen internen Daten- und Steuerbus IBUS ist eine Datenschnittstelle IF angeschlossen, über die der Mikro-Controller µC mit dem Rest des Beleuchtungsnetzwerks kommunizieren kann. Die Datenschnittstelle IF ist dabei mit dem externen Bus EBUS verbunden, der zusammen mit der zuvor genannten Datenschnittstelle (IF) mit der zuvor erwähnten externen Datenschnittstelle (109) der Fig. 2 identisch ist. Eine Energieversorgung PWR versorgt die Vorrichtung mit Energie. Die Energieversorgung PWR erhält die elektrische Energie über einen externen Energieanschluss EXTPWR. Es ist vorteilhaft, wenn der Mikro-Controller µC deren Zustand über den internen Bus IBUS abfragen und dadurch ggf. die Leistung der Vorrichtung verändern kann. Eine Schaltung zur Detektion des Einschaltvorgangs PWRst setzt die Vorrichtung in einen definierten Zustand zurück, wenn die externe Energieversorgung der Vorrichtung über den externen Energieanschluss EXTPWR eingeschaltet wird. Zu diesem Zeitpunkt versucht eine Adresserzeugung AdrGen eine im Beleuchtungsnetzwerk nur einmal vergebene Bus-Adresse zu erzeugen. Diese wird der Schnittstelle IF zur Verfügung gestellt. Dieses Basis-Rechnersystem entspricht dabei weitestgehend dem Stand der Technik.

Die Vorrichtung verfügt nun je über einen Kanal CHN, CHN1, CHN2, CHN3 über eine Treibereinrichtung DRV, TR1, TR2, TR3 mit einem Ausgangssignal Out, die je eines der besagten Ansteuerungssignale 102, 103, 104 als Ausgangssignal Out für eine der zuvor erwähnten Gruppen von RGB-Leuchtmitteln 108, 106, 107 erzeugt. In dem Beispiel der Fig. 4 erzeugt mit Hilfe der Zeitbasis CLK ein Zufallsgenerator ZG eine Zufallszahl ZZ und stellt diese einem Controller CTR zur Verfügung. Der Controller erzeugt mit Hilfe der Zeitbasis CLK, der Code-Tabelle CTAB und eines Registerwertes REG, der den Füllfaktor festlegt, das Ansteuersignal S. Dieses wird durch einen Treiber DRV zu dem besagten nieder-ohmigen Ausgangsignal Out umgesetzt. Der Treiber kann dabei einen Regler enthalten, der den Maximalpegel des Out-Signals entsprechend einer Vorgabe regelt. Diese Vorgabe kann insbesondere von extern, beispielsweise über ein Register oder durch Messung der Farbtemperatur, erfolgen. Der Regler kann dabei den Maximalstrom oder die Maximalenergie oder die Maximalspannung ausregeln. Eine Regelung des Maximalstroms ist besonders vorteilhaft. Der Regler ist in diesem Sinne ein Teil des Treibers. Der Treiber verfügt in der Regel über mindestens einen ersten Schalter, der in Abhängigkeit vom Ansteuersignal S den Treiberausgang Out mit der Energiequelle, bevorzugt über den Regler, verbindet. In vielen Realisierungen wird der Treiber über eine Push-Pull-Stufe mit zwei Schaltern verfügen, von denen der zusätzlich zweite Schalter den Ausgang Out nur dann beispielsweise mit dem Bezugspotenzial 105 verbindet, wenn der andere zuvor erwähnte erste Schalter geöffnet ist. Als Schalter werden typischer Weise Bipolar- oder Feldeffekt-Transistoren oder ähnliches verwendet. Es ist dabei besonders vorteilhaft, wenn die Komponenten ihren Status an den Mikro-Controller µC melden können und von diesem konfiguriert werden können. Der Treiber DRV wird dabei durch die Spannungsversorgung PWR mit Energie versorgt. Dabei wird das Referenzpotenzial 105 über einen separaten Anschluss Ref zugeführt. Über diesen Anschluss wird der Strom der Treiber TR1, TR2, TR3, DRV von den RGB-Leuchtmitteln 106, 107, 108 und LEDs zurückgeführt. Im Beispiel der Fig. 2 sind drei Kanäle CHN notwendig. In der Fig. 4 ist zur Vereinfachung jedoch nur ein Kanal CHN als Repräsentant für die Mehrzahl an Kanälen CHN1, CHN2, CHN3 einer Steuereinrichtung 101 eingezeichnet. Die besagten Ansteuersignale 102, 103, 104 der Fig. 2 werden jeweils an einen Ausgang Out je eines Kanals CHN1, CHN2, CHN3 der Steuereinrichtung 101 angeschlossen. Da es sich nur um ein Beispiel handelt, wird bei den Ansteuersignalen in der Folge immer auch ein Signal Out für einen einzelnen Kanal vermerkt. Dieses Signal Out repräsentiert jedoch bei der Verwendung mehrerer Kanäle CHN1, CHN1, CHN3 mehrere Ansteuersignale 102, 103, 104). In dem Beispiel der drei Ansteuersignale 102, 103, 104 werden diese somit ebenfalls durch den allgemeineren Begriff Out umfasst.

Fig. 5 zeigt ein beispielhaftes Beleuchtungsnetzwerk mit einer zentralen Kontrolleinheit CENTR und vier beispielhaften Vorrichtungen 100, die über einen sternförmigen Bus miteinander verbunden sind.

Fig. 6 zeigt ein beispielhaftes Beleuchtungsnetzwerk mit einer zentralen Kontrolleinheit CENTR und vier beispielhaften Vorrichtungen 100, die über einen sequentiellen Bus miteinander verbunden sind. Dabei verfügt jede der Vorrichtungen über eine weitere zweite Datenschnittstelle. Dies ermöglicht die Durchführung eines Verfahrens zur Ermittlung der veränderlichen Bus-Adresse wie in DE-B-102 56 631, EP-B-1 490 772, EP-B-1 364 288 und/oder in EP-A-2 571 200 offenbart.

Fig. 7 zeigt eine beispielhafte schematische Vorrichtung mit zwei Schnittstellen IF1, IF2, die jeweils an einen Datenbus EBUS1, EBUS2 angeschlossen sind. Diese Vorrichtung ist für ein Bussystem entsprechend Fig. 6 geeignet. Die Vorrichtung verfügt darüber hinaus beispielhaft über eine Funkschnittstelle TX/RX.

Fig. 8 zeigt eine beispielhafte schematische Vorrichtung 200 mit zu einem Stern verschalteten induktiven Lasten 206, 207, 208. Die zuvor beschriebene Steuereinrichtung 201 erzeugt mittels dreier Kanäle CHN1, CHN2, CHN3 mit je einem Treiber TR jeweils ein Steuersignal 202, 203, 204. Aus dem Stand der Technik ist bekannt, dass solche Konstruktionen beispielsweise geeignet sind, um beispielsweise die Statorfeldspulen von bürstenlosen DC Motoren anzusteuern. Die Treiber TR müssen dabei für die Ansteuerung induktiver Lasten geeignet sein. Eine beispielhafte Ausführung einer solchen Treiberstufe ist aus EP-A-2 688 209 bekannt. In dem hier demonstrierten Beispiel dient der Sternpunkt als Potenzialreferenz 205. Die Steuerung der Steuereinrichtung 201 erfolgt wieder über einen Datenbus. Solche Konstruktionen werden vorzugsweise für die Erzeugung von Drehfeldern verwendet.

Fig. 9 zeigt eine Vorrichtung ähnlich der aus Fig. 8 mit dem Unterschied, dass nun der Sternpunkt 205 über einen weiteren Kanal CHN4 und einen zugehörigen Treiber TR angesteuert wird. Der Ausgang des Treibers 210 Treibt dabei eine separate Sternpunktsinduktivität. 211 Ziel ist es dabei typischerweise, dass die Sternpunktsspannung 0V wird. Eine solche Topologie ist beispielsweise sinnvoll, wenn die Informationen der Messmittel der Kanäle CHN1, CHN2, CHN3, CHN4 auch zur Lagebestimmung des Rotors einer rotierenden Maschine, beispielsweise eines bürstenlosen Gleichstrommotors, herangezogen werden sollen.

Fig. 10 zeigt eine Vorrichtung ähnlich der aus Fig. 9 mit dem Unterschied, dass das Bezugspotenzial der Steuereinrichtung 201 nicht mehr mit dem Sternpunkt verbunden ist.

Fig. 11 zeigt eine Vorrichtung ähnlich der in Fig. 8 mit dem Unterschied, dass die Induktivitäten nun im Dreieck geschaltet sind.

Fig. 12 zeigt eine andere einschlägige Anwendung, an der sich besonders gut die Möglichkeiten zur Verbesserung der elektromagnetischen Verträglichkeit diskutieren lassen. Die Vorrichtung verfügt beispielhaft hier nur über einen einzigen Kanal CHN1. Dieser steuert über den Treiber TR die Leitung 302. Die Leitung weist eine parasitäre Induktivität 308 und eine parasitäre Kapazität 312 auf. Es sei die Aufgabe der Schaltung 300, einen Verbraucher 307, also beispielsweise eine LED, mit elektrischer Energie in der Art zu versorgen, dass durch die Schaltvorgänge der Schwingkreis aus Induktivität 308 und Kapazität 307 nicht anschwingt oder, wenn dies doch geschehen solle, schnell ausschwingt.

Das Problem beschränkt sich dabei nicht nur auf die Resonanzfrequenz des Schwingkreises bestehend aus Induktivität 308 und Kapazität 312, sondern erstreckt sich typischerweise auch auf Oberwellen der Resonanzfrequenz.

Typischerweise lässt sich beispielsweise ein Empfindlichkeitsspektrum e(f) in Abhängigkeit von der Frequenz angeben. Diese soll nun durch die Vorrichtung 200 und die Steuereinrichtung 201 berücksichtigt werden. Diese Berücksichtigung erfolgt durch geeignete Auswahl des nächsten zu sendenden Codes durch die Steuereinrichtung 201. Hierzu speichert die Steuereinheit zumindest eine zeitbegrenzte Sequenz der gesendeten Codes und damit die gesendete Bit-Sequenz ab. Vor der Aussendung eines Codes wird dieser durch die Steuereinrichtung 201 auf Eignung geprüft. Es wird der geeignetste Code gesendet. Diese Eignungsprüfung, also eine Bewertung, erfolgt beispielsweise so, dass die abgespeicherte Code-Sequenz um den zu bewertenden Code ergänzt wird und die so erhaltene Code-Sequenz Fourier-transformiert wird. Hierbei ist übrigens zu beachten, dass die Länge der so erhaltenen Code-Sequenz nicht schon selbst Transienten erzeugt, die mit der Resonanzfrequenz und oder deren Oberwellenfrequenzen korrelieren. Nun wird das durch die FourierTransformation erhaltene Spektrum der ergänzten Code-Sequenz mit dem Empfindlichkeitsspektrum e(f) multipliziert und das Produkt über den interessierenden Bereich integriert. Die so erhaltene Zahl ist ein beispielhaftes Maß für die Korrelation und damit dafür, inwieweit der Code die Resonanz oder eine der möglichen Oberschwingungen anregen würde.

Auf diese Weise werden nun alle Codes mit dem vorgegebenen Füllfaktor, dem Zielfüllfaktor bewertet. Der Code mit der geringsten Anregung, bei diesem Beispiel der Code mit der geringsten Bewertung, wird für die Sendung ausgewählt. Ist die Anwendung sehr genau bekannt, so kann für verschiedene Füllfaktoren der zu wählende Code oder eine zu wählende Sequenz von Codes schon in der Konstruktionsphase vorausberechnet und in der Vorrichtung abgespeichert oder hart verdrahtet werden.

Es ist darüber hinaus denkbar, dass in der jeweiligen Applikation ein vom vorgegebenen Füllfaktor, dem Zielfüllfaktor, in geringem Maße abweichender Füllfaktor nicht auffallen würde. Daher ist es durchaus denkbar, wenn auch Codes mit einem geringfügig abweichenden Füllfaktor geprüft werden. Bei der Bewertung werden diese mit einem "Malus" versehen, der umso größer sein sollte, je größer die Abweichung des Füllfaktors ist. Dieser Malus kann beispielsweise ein Bewertungsoffset und/oder ein Malusfaktor sein, mit dem das Bewertungsergebnis verschlechtert wird. Andere, insbesondere nichtlineare Bewertungsmethoden sind denkbar. Das System selektiert daher den Code, der hinsichtlich der Bewertung der elektromagnetischen Verträglichkeit - hier das beispielhafte Anschwingen eines Serienresonanzkreises - und hinsichtlich der Bewertung des Ergebnisses für den Nutzer die optimalen Eigenschaften im Sinne eines optimalen Kompromisses darstellt. Die exakte Bewertungsfunktion hinsichtlich dieser zwei Bewertungsdimensionen dürften von Anwendungsfall zu Anwendungsfall sehr stark schwanken, weshalb es hier bei diesen Beispielen bleiben soll.

## Patentansprüche

1. Verfahren zur Erzeugung einer Sequenz von binären Codewörtern eines Mehrbit-Codes für Pulse Code Modulated (PCM) Ansteuersignale zur Versorgung eines ersten Verbrauchers und mindestens eines zweiten Verbrauchers, wobei bei dem Verfahren
- ein Mehrbit-Code mit einer Vielzahl von binären Codewörtern (0-1, 1-1 bis 1-4, 2-1 bis 2-6, 3-1 bis 3-4, 4-1) mit jeweils gleicher Anzahl von n-Bits, mit n > 1 bereitgestellt wird, die in mindestens zwei Code-Klassen (1, 2, 3, 4) von Codewörtern (0-1, 1-1 bis 1-4, 2-1 bis 2-6, 3-1 bis 3-4, 4-1) unterteilt sind, und
- der erste Verbraucher mittels eines ersten Ansteuersignals und der mindestens eine zweite Verbraucher mittels eines zweiten Ansteuersignals oder jeder weitere Verbraucher mit einem jeweils weiteren Ansteuersignal angesteuert wird,
- wobei jedes Ansteuersignal (4') als Sequenz der Codewörter (0-1, 1-1 bis 1-4, 2-1 bis 2-6, 3-1 bis 3-4, 4-1) einer Code-Klasse (1, 2, 3, 4) erzeugt wird, indem die Codewörter (0-1, 1-1 bis 1-4, 2-1 bis 2-6, 3-1 bis 3-4, 4-1) dieser Code-Klasse (1, 2, 3, 4) in dem Ansteuersignal (4) zufalls- oder quasi zufallsgesteuert oder in beliebig variierender oder deterministisch variierender Reihenfolge aufeinanderfolgen,
- wobei aus der Anzahl von Codewörtern (0-1, 1-1 bis 1-4, 2-1 bis 2-6, 3-1 bis 3-4, 4-1) einer Code-Klasse (1, 2, 3, 4) eine mindestens zwei Codewörter (0-1, 1-1 bis 1-4, 2-1 bis 2-6, 3-1 bis 3-4, 4-1) umfassende Untermenge an Codewörtern (0-1, 1-1 bis 1-4, 2-1 bis 2-6, 3-1 bis 3-4, 4-1) ausgewählt wird, und wobei die Codewörter dieser Untermenge in Form einer Sequenz dieser Codewörter (0-1, 1-1 bis 1-4, 2-1 bis 2-6, 3-1 bis 3-4, 4-1) zur Bildung des Ansteuersignals (4) verwendet werden und
- wobei die Code-Klassen (1, 2, 3, 4) verschiedenen Leistungen zugeordnet werden, bei denen die Verbraucher betrieben werden können,
**dadurch gekennzeichnet ,**
- **dass** mindestens eine Code-Klasse mehrere Codewörter (0-1, 1-1 bis 1-4, 2-1 bis 2-6, 3-1 bis 3-4, 4-1) mit der gleichen Anzahl von Eins-Bits aufweist,
- **dass** die Anzahl von Eins-Bits der Codewörter (0-1, 1-1 bis 1-4, 2-1 bis 2-6, 3-1 bis 3-4, 4-1) der Code-Klassen von Code-Klasse zu Code-Klasse verschieden ist,
- **dass** dann, wenn die elektrische Leistung, mit der ein Verbraucher angesteuert wird, unverändert bleiben soll und die dieser Leistung zugeordnete Code-Klasse (1, 2, 3, 4) mehrere Codewörter (0-1, 1-1 bis 1-4, 2-1 bis 2-6, 3-1 bis 3-4, 4-1) aufweist, für diesen Verbraucher nacheinander Ansteuersignale mit verschiedenen Codewörtern (0-1, 1-1 bis 1-4, 2-1 bis 2-6, 3-1 bis 3-4, 4-1) aus der Gruppe der Codewörter (0-1, 1-1 bis 1-4, 2-1 bis 2-6, 3-1 bis 3-4, 4-1) der die Leistung zugeordneten Klasse (1, 2, 3, 4) erzeugt werden und
- **dass** die mindestens zwei Ansteuersignale (4') nicht miteinander korrelieren und/oder erst nach einer vorgebbaren Anzahl von Takten, z. B. erst nach 256, 512, 1024, 2048 oder 4096 Takten für einen oder wenige Takte miteinander korrelieren, wobei mit Korrelation gemeint ist, dass die Auto- oder die Kreuzkorrelationsfunktion für vorgegebene Intervalle einen Wert oberhalb einer vorgegebenen Schwelle annimmt.

2. Verfahren nach Anspruch 1, **dadurch gekennzeichnet, dass** die Reihenfolge der das Ansteuersignal (4') bildenden Codewörter (0-1, 1-1 bis 1-4, 2-1 bis 2-6, 3-1 bis 3-4, 4-1) einer Code-Klasse (1, 2, 3, 4) sich zyklisch wiederholt.

3. Verfahren nach Anspruch 1 oder 2, **dadurch gekennzeichnet, dass** als Code-Klasse, aus der das Ansteuersignal (4') bildende Codewörter (0-1, 1-1 bis 1-4, 2-1 bis 2-6, 3-1 bis 3-4, 4-1) ausgewählt werden, nur eine solche oder mehrere solcher Code-Klassen (1, 2, 3, 4) gewählt werden, der bzw. denen jeweils Codewörter (0-1, 1-1 bis 1-4, 2-1 bis 2-6, 3-1 bis 3-4, 4-1) zugeordnet sind, deren Anzahl an Eins-Bits in Relation zur Anzahl der n-Bits des Mehrbit-Codes innerhalb eines oder mehrerer vorgebbarer Prozentbereiche liegt.

4. Verfahren nach Anspruch 3, **dadurch gekennzeichnet, dass** der oder einer der vorgebbaren Prozentbereiche zwischen 30 % und 70 %, insbesondere zwischen 45 % und 60 % liegt.

5. Verfahren nach einem der Ansprüche 1 bis 4, **dadurch gekennzeichnet, dass** jedes ein Codewort (0-1, 1-1 bis 1-4, 2-1 bis 2-6, 3-1 bis 3-4, 4-1) repräsentierende Ansteuersignal (4') im Frequenzbereich ein Teilspektrum aufweist und somit jedem Codewort (0-1, 1-1 bis 1-4, 2-1 bis 2-6, 3-1 bis 3-4, 4-1) jeder Code-Klasse (1, 2, 3, 4) ein Teilspektrum entspricht und dass diejenigen Codewörter (0-1, 1-1 bis 1-4, 2-1 bis 2-6, 3-1 bis 3-4, 4-1), deren Teilspektren innerhalb eines vorgebbaren Gesamtspektrums liegen, für die Bildung des Ansteuersignals (4') verwendet werden.

6. Verfahren nach einem der Ansprüche 1 bis 5, **dadurch gekennzeichnet, dass** die Taktfrequenz der Ansteuersignale (4'), mit denen die Code-Wörter (0-1, 1-1 bis 1-4, 2-1 bis 2-6, 3-1 bis 3-4, 4-1) übertragen werden, monofrequent oder bandbreitenbegrenzt mit einer unteren Grenzfrequenz ungleich Null und einer oberen Grenzfrequenz und damit variabel ist.

7. Verfahren nach einem der Ansprüche 1 bis 6, **dadurch gekennzeichnet, dass** innerhalb einer zeitlichen Aufeinanderfolge von Codewörtern (0-1, 1-1 bis 1-4, 2-1 bis 2-6, 3-1 bis 3-4, 4-1) einer Code-Klasse (1, 2, 3, 4) ein oder mehrere Codewörter (0-1, 1-1 bis 1-4, 2-1 bis 2-6, 3-1 bis 3-4, 4-1) einer oder mindestens einer anderen Code-Klasse (1, 2, 3, 4) übertragen werden.

8. Verfahren nach einem der Ansprüche 1 bis 7, **gekennzeichnet durch** seine Verwendung zur Versorgung mindestens eines Verbrauchers, wie er in elektrischen/elektronischen Gegenständen/Komponenten im Automotive-Bereich und/oder des täglichen Lebens für z. B. Wohn- und/oder Industriegebäude, Accessoire, Transport anzutreffen ist, mit elektrischer Energie.

9. Verfahren nach Anspruch 8, **dadurch gekennzeichnet, dass** es sich bei dem Verbraucher um einen elektrischen/elektronischen, elektromechanischen, elektroakustischen oder elektrooptischen Verbraucher handelt.

10. Verfahren nach Anspruch 8, **dadurch gekennzeichnet, dass** es sich bei den Verbrauchern um Leuchtmittel handelt.

11. Verfahren nach Anspruch 10, **dadurch gekennzeichnet, dass** die Leuchtmittel jeweils als LED ausgebildet sind.

12. Verfahren nach Anspruch 8, **dadurch gekennzeichnet, dass** die Verbraucher jeweils eine parasitäre, ohmsche und/oder induktive und/oder kapazitive Last aufweisen.

## Claims

1. Method for generating a sequence of binary code words of a multi-bit code for Pulse Code Modulated (PCM) control signal for providing power supply to a first load and to at least one second load, wherein, in the method
- a multi-bit code with a plurality of binary code words (0-1, 1-1 to 1-4, 2-1 to 2-6, 3-1 to 3-4, 4-1), each with an equal number of n-bits, where n > 1, is provided, which words are divided in at least two code classes (1, 2, 3, 4) of code words (0-1, 1-1 to 1-4, 2-1 to 2-6, 3-1 to 3-4, 4-1). and
- the first load is controlled by means of a first control signal and the at least one second load is controlled by means of a second control signal or each further load is controlled by means of a further control signal, respectively,
- wherein each control signal (4') is generated as a sequence of the code words (0-1, 1-1 to 1-4, 2-1 to 2-6, 3-1 to 3-4, 4-1) of a code class (1, 2, 3, 4) by making the code words (0-1, 1-1 to 1-4, 2-1 to 2-6, 3-1 to 3-4, 4-1) of this code class (1, 2, 3, 4) follow each other under random or quasi-random control or in an arbitrarily varying or a deterministically varying sequence,
- wherein a subset of code words (0-1, 1-1 to 1-4, 2-1 to 2-6, 3-1 to 3-4, 4-1) comprising at least two code words (0-1, 1-1 to 1-4, 2-1 to 2-6, 3-1 to 3-4, 4-1) is selected from the number of code words (0-1, 1-1 to 1-4, 2-1 to 2-6, 3-1 to 3-4, 4-1) of one code class (1, 2, 3, 4), and wherein the code of this subset are used in the form of a sequence of these code words (0-1, 1-1 to 1-4, 2-1 to 2-6, 3-1 to 3-4, 4-1) to form the control signal (4) and
- wherein the code classes (1, 2, 3, 4) are assigned to different powers at which the loads can be operated,
**characterized in**
- **that** at least one code class comprises a plurality of code words (0-1, 1-1 to 1-4, 2-1 to 2-6, 3-1 to 3-4, 4-1) having the same number of one-bits,
- **that** the number of one-bits of the code words (0-1, 1-1 to 1-4, 2-1 to 2-6, 3-1 to 3-4, 4-1) of the code classes differs from code class to code class,
- **that**, if the electric power with which a load is controlled, is to remain unchanged and the code class (1, 2, 3, 4) assigned to this power comprises a plurality of code words (0-1, 1-1 to 1-4, 2-1 to 2-6, 3-1 to 3-4, 4-1), control signals with different code words (0-1, 1-1 to 1-4, 2-1 to 2-6, 3-1 to 3-4, 4-1) from the set of code words (0-1, 1-1 to 1-4, 2-1 to 2-6, 3-1 to 3-4, 4-1) of the class (1, 2, 3, 4) are sequentially generated for this load, and
- **that** the at least two control signals (4') do not correlate with each other and/or correlate with each other only after a predeterminable number of clocks, e.g., only after 256, 512, 1024, 2048 or 4096 clocks, for one or a few clocks, wherein correlation means that, for predetermined intervals, the auto correlation function or cross correlation function assumes a value above a predetermined threshold.

2. Method according to claim 1, **characterized in that** the sequence of the codewords (0-1, 1-1 to 1-4, 2-1 to 2-6, 3-1 to 3-4, 4-1) of a code class (1, 2, 3, 4) forming the control signal is repeated cyclically.

3. Method according to claim 1 or 2, **characterized in that** as a code class from which the code words (0-1, 1-1 to 1-4, 2-1 to 2-6, 3-1 to 3-4, 4-1) forming the control signal (4') are selected, only one or a plurality of such code classes (1, 2, 3, 4) are selected to which code words (0-1, 1-1 to 1-4, 2-1 to 2-6, 3-1 to 3-4, 4-1) are assigned, respectively, whose number of one-bits in relation to the number of n-bits of the multi-bit code is within one or a plurality of predeterminable percentage ranges.

4. Method according to claim 3, **characterized in that** the or one of the predeterminable is between 30% and 70%, in particular between 45% and 60%.

5. Method according to one of claims 1 to 4, **characterized in that** each control signal (4') representing a code word (0-1, 1-1 to 1-4, 2-1 to 2-6, 3-1 to 3-4, 4-1) has a partial spectrum in the frequency range and thus, each code word (0-1, 1-1 to 1-4, 2-1 to 2-6, 3-1 to 3-4, 4-1) of each code class (1, 2, 3, 4) has a partial spectrum corresponding thereto, and that those code words (0-1, 1-1 to 1-4, 2-1 to 2-6, 3-1 to 3-4, 4-1) whose partial spectra are within a predeterminable total spectrum are used in forming the control signal (4').

6. Method according to one of claims 1 to 5, **characterized in that** the clock frequency of the control signals (4') with which the codewords (0-1, 1-1 to 1-4, 2-1 to 2-6, 3-1 to 3-4, 4-1) are transmitted, is mono-frequent or bandwidth-limited with a lower limit frequency different from zero and an upper limit frequency, and is thus variable.

7. Method according to one of claims 1 to 6, **characterized in that** within a chronological sequence of code words (0-1, 1-1 to 1-4, 2-1 to 2-6, 3-1 to 3-4, 4-1) of one code class (1, 2, 3, 4), one or a plurality of code words (0-1, 1-1 to 1-4, 2-1 to 2-6, 3-1 to 3-4, 4-1) of one or at least one other code class (1, 2, 3, 4) is transmitted.

8. Method according to one of claims 1 to 7, **characterized by** being used in the supply of electric energy to at least one load as can be found in electric/electronic apparatuses/components in the automotive field and/or in daily life for, e.g., domestic and/or industry buildings, accessories, transport.

9. Method of claim 8, **characterized in that** the load is an electric/electronic, electromechanic, electroacoustic or electrooptic load.

10. Method of claim 8, **characterized in that** the loads are lamps.

11. Method of claim 10, **characterized in that** the lamps are configured as LEDs, respectively.

12. Method of claim 8, **characterized in that** the loads each comprise a parasitic, ohmic and/or inductive and/or capacitive load.

## Revendications

1. Procédé de génération d'une séquence de mots de code binaires d'un code multi-bits destiné à des signaux de commande modulés par impulsions et codage (PCM) pour l'alimentation d'un premier récepteur et d'au moins un deuxième récepteur, dans lequel, lors du procédé
- un code multi-bits doté d'une pluralité de mots de code binaires (0-1, 1-1 à 1-4, 2-1 à 2-6, 3-1 à 3-4, 4-1) dotés respectivement du même nombre de n-bits avec n > 1 est fourni, ceux-ci étant divisés en au moins deux classes de code (1, 2, 3, 4) de mots de code (0-1, 1-1 à 1-4, 2-1 à 2-6, 3-1 à 3-4, 4-1), et
- le premier récepteur est commandé au moyen d'un premier signal de commande et l'au moins un deuxième récepteur est commandé au moyen d'un deuxième signal de commande ou chaque récepteur supplémentaire est commandé au moyen d'un signal de commande supplémentaire respectif,
- dans lequel chaque signal de commande (4') est généré comme séquence des mots de code (0-1, 1-1 à 1-4, 2-1 à 2-6, 3-1 à 3-4, 4-1) d'une classe de code (1, 2, 3, 4), les mots de code (0-1, 1-1 à 1-4, 2-1 à 2-6, 3-1 à 3-4, 4-1) de cette classe de code (1, 2, 3, 4) se succédant dans le signal de commande (4) de manière aléatoire ou quasi-aléatoire ou dans un ordre variant de manière arbitraire ou déterministe,
- dans lequel parmi le nombre de mots de code (0-1, 1-1 à 1-4, 2-1 à 2-6, 3-1 à 3-4, 4-1) d'une classe de code (1, 2, 3, 4) est sélectionné un sous-ensemble de mots de code (0-1, 1-1 à 1-4, 2-1 à 2-6, 3-1 à 3-4, 4-1) comprenant au moins deux mots de code (0-1, 1-1 à 1-4, 2-1 à 2-6, 3-1 à 3-4, 4-1), et dans lequel les mots de code de ce sous-ensemble sont utilisés sous forme d'une séquence de ces mots de code (0-1, 1-1 à 1-4, 2-1 à 2-6, 3-1 à 3-4, 4-1) afin de former le signal de commande (4) et
- dans lequel les classes de code (1, 2, 3, 4) sont associées à différentes puissances auxquelles le récepteur peut fonctionner,
**caractérisé**
- **en ce qu'**au moins une classe de code comporte plusieurs mots de code (0-1, 1-1 à 1-4, 2-1 à 2-6, 3-1 à 3-4, 4-1) avec le même nombre de 1-bits,
- **en ce que** le nombre de 1-bits des mots de code (0-1, 1-1 à 1-4, 2-1 à 2-6, 3-1 à 3-4, 4-1) des classes de code est différent d'une classe de code à l'autre,
- **en ce qu'**ensuite, lorsque la puissance électrique avec laquelle un récepteur est commandé doit rester inchangée et la classe de code (1, 2, 3, 4) associée à cette puissance comporte plusieurs mots de code (0-1, 1-1 à 1-4, 2-1 à 2-6, 3-1 à 3-4, 4-1), des signaux de commande avec différents mots de code (0-1, 1-1 à 1-4, 2-1 à 2-6, 3-1 à 3-4, 4-1) issus du groupe des mots de code (0-1, 1-1 à 1-4, 2-1 à 2-6, 3-1 à 3-4, 4-1) de la classe (1, 2, 3, 4) associée à la puissance sont générés l'un après l'autre pour ce récepteur et
- **en ce que** les au moins deux signaux de commande (4') ne sont pas corrélés l'un à l'autre et/ou ne sont corrélés l'un à l'autre que pendant une ou quelques périodes après un nombre prédéfinissable de périodes, par exemple après 256, 512, 1024, 2048 ou 4096 périodes, dans lequel la corrélation signifie que la fonction d'autocorrélation ou d'intercorrélation adopte à des intervalles prédéfinis une valeur supérieure à un seuil prédéfini.

2. Procédé selon la revendication 1, **caractérisé en ce que** l'ordre des mots de code (0-1, 1-1 à 1-4, 2-1 à 2-6, 3-1 à 3-4, 4-1) d'une classe de code (1, 2, 3, 4) formant le signal de commande (4') se répète de manière cyclique.

3. Procédé selon la revendication 1 ou 2, **caractérisé en ce qu'**en tant que classe de code parmi laquelle les mots de code (0-1, 1-1 à 1-4, 2-1 à 2-6, 3-1 à 3-4, 4-1) formant le signal de commande (4') sont sélectionnés, ne sont choisies qu'une ou plusieurs classes de code (1, 2, 3, 4) telles que les mots de code (0-1, 1-1 à 1-4, 2-1 à 2-6, 3-1 à 3-4, 4-1) respectifs qui lui ou leur sont associés ont un nombre de 1-bits situé à l'intérieur d'une ou plusieurs plages de pourcentage prédéfinissables par rapport au nombre de n-bits du code multi-bits.

4. Procédé selon la revendication 3, **caractérisé en ce que** l'une ou une des plages de pourcentage prédéfinissables est située entre 30 % et 70 %, en particulier entre 45 % et 60 %.

5. Procédé selon l'une des revendications 1 à 4, **caractérisé en ce que** chaque signal de commande (4') représentant un mot de code (0-1, 1-1 à 1-4, 2-1 à 2-6, 3-1 à 3-4, 4-1) comporte un sous-spectre dans la gamme de fréquences et ainsi à chaque mot de code (0-1, 1-1 à 1-4, 2-1 à 2-6, 3-1 à 3-4, 4-1) de chaque classe de code (1, 2, 3, 4) correspond un sous-spectre et **en ce que** les mots de code (0-1, 1-1 à 1-4, 2-1 à 2-6, 3-1 à 3-4, 4-1) dont les sous-spectres sont situés à l'intérieur d'un spectre total prédéfinissable sont utilisés pour former le signal de commande (4').

6. Procédé selon l'une des revendications 1 à 5, **caractérisé en ce que** la fréquence d'horloge des signaux de commande (4') avec lesquels les mots de code (0-1, 1-1 à 1-4, 2-1 à 2-6, 3-1 à 3-4, 4-1) sont transmis est monofréquentielle ou à bande limitée avec une fréquence limite inférieure différente de 0 et une fréquence limite supérieure et est donc variable.

7. Procédé selon l'une des revendications 1 à 6, **caractérisé en ce qu'**à l'intérieur d'une succession chronologique de mots de code (0-1, 1-1 à 1-4, 2-1 à 2-6, 3-1 à 3-4, 4-1) d'une classe de code (1, 2, 3, 4) un ou plusieurs mots de code (0-1, 1-1 à 1-4, 2-1 à 2-6, 3-1 à 3-4, 4-1) sont transmis à une ou à au moins une autre classe de code (1, 2, 3, 4).

8. Procédé selon l'une des revendications 1 à 7, **caractérisé par** son utilisation pour l'alimentation en énergie électrique d'au moins un récepteur tel qu'il existe dans les composants/constituants électriques/électroniques dans le domaine automobile et/ou la vie quotidienne pour par exemple les bâtiments résidentiels ou industriels, les accessoires, les transports.

9. Procédé selon la revendication 8, **caractérisé en ce que** le récepteur est un récepteur électrique/électronique, électromécanique, électroacoustique ou électrooptique.

10. Procédé selon la revendication 8, **caractérisé en ce que** les récepteurs sont des moyens d'éclairage.

11. Procédé selon la revendication 10, **caractérisé en ce que** les moyens d'éclairage sont réalisés respectivement comme LED.

12. Procédé selon la revendication 8, **caractérisé en ce que** les récepteurs comportent respectivement une charge parasite, résistive et/ou inductive et/ou capacitive.
